# EUROPÄISCHE PATENTSCHRIFT

(11) **EP 1 720 706 B1**
(45) Veröffentlichungstag und Bekanntmachung des Hinweises auf die Patenterteilung: **25.07.2007**
(21) Anmeldenummer: 05715421.3
(22) Anmeldetag: 17.02.2005
(51) Int. Cl.: B41F 33/00, F16P 1/00

(54) **FINGERSCHUTZ AN EINEM DRUCKWERK MIT EINEM PRESSEUR**
FINGER GUARD ON A PRINTING GROUP HAVING AN IMPRESSION CYLINDER
PROTEGE-DOIGTS SUR UN DISPOSITIF D'IMPRESSION EQUIPE D'UN PRESSEUR

(30) Priorität: 27.02.2004 DE 102004009492
(43) Veröffentlichungstag der Anmeldung: 15.11.2006
(73) Patentinhaber: Windmöller & Hölscher KG, 49525 Lengerich (DE)
(72) Erfinder: LÜBKE, Herbert, 49536 Lienen (DE); SCHRÖDER, Volker, 49549 Ladbergen (DE)
(74) Vertreter: Weber, Jan Thorsten
(86) Internationale Anmeldenummer: PCT/EP2005/001773
(87) Internationale Veröffentlichungsnummer: WO 2005/082621

(56) Entgegenhaltungen:
- EP-A- 1 336 483
- DE-A1- 4 204 142
- DE-A1- 10 018 923
- DE-C1- 4 030 150
- DE-U- 7 141 941

## Beschreibung

Die Erfindung betrifft ein Druckwerk mit Presseur gemäß dem Oberbegriff des Patentanspruchs 1 bzw. 5.

Derartige Druckwerke sind bereits bekannt und werden beispielsweise für den Tiefdruck eingesetzt. Bei solchen Druckwerken, von denen mehrere in einer Druckmaschine vorhanden sein können, ist ein Formzylinder drehbar in den Seitengestellen eines Druckwerkrahmens gelagert. Gegen diesen Formzylinder ist ein Presseur, über den der Bedruckstoff geführt wird, anstellbar und auch wieder abstellbar. Hierzu ist der Presseur gewöhnlich beidendig in Presseurplatten gelagert, die relativ zu den Seitengestellen entlang eines ersten Verfahrweges verfahren werden können. Weiterhin sind in einem derartigen Druckwerk in der Regel Leitwalzen vorhanden, über welche der Bedruckstoff geführt wird und die gestellfest oder an den Presseurplatten gelagert sind.

Unfallverhütungsvorschriften schreiben vor, dass an einem solchen Druckwerk der Einlaufspalt zwischen Presseur und Formzylinder mit einem Schutzgitter so abgedeckt sein muss, dass beispielsweise das Bedienpersonal nicht unbeabsichtigt in den Einlaufspalt fassen kann. Dazu darf die untere Kante des Schutzgitters nicht weiter als 5 mm zur Oberfläche des Formzylinders beabstandet sein. Der Abstand zur Oberfläche des Presseurs darf ebenfalls im Druckbetrieb einen bestimmten Wert nicht überschreiten. Andererseits muss das Schutzgitter einen Mindestabstand einhalten, um den Bedruckstoff händisch zwischen Presseur und Schutzgitter einfädeln zu können.

Die DE 42 04 142 A1 zeigt ein solches Druckwerk, das den Unfallverhütungsvorschriften genügt. Dort ist ein Druckwerk gezeigt, in dem der Presseur in eine Position mit großem Abstand zum Formzylinder - der so genannten Neutralposition - verfahrbar ist. Das Schutzgitter wird mit dem Presseur beziehungsweise den Presseurplatten verfahren, so dass der Zugriff auf den Formzylinder frei ist, so dass dieser gegen einen Formzylinder größeren oder kleineren Durchmessers - je nach gewünschter Drucklänge des Formzylinders - ausgetauscht werden kann. Die genannte Druckschrift zeigt zudem Führungen, in welchen das Schutzgitter entlang eines zweiten Verfahrweges geführt wird, so dass der Abstand zwischen Schutzgitter und Formzylinder bei angestelltem Presseur für jeden Durchmesser des Formzylinders automatisch höchstens 5 mm beträgt. Das Schutzgitter wird dabei mit der Verfahrbewegung des Presseurs verfahren.

Bei einer gattungsgemäßen Druckmaschine unterliegt der Presseur, der einen weichen Presseurmantel aufweist, einem ständigen Verschleiß, so dass dieser oder zumindest der Presseurmantel nach gewissen Standzeiten ausgewechselt werden muss. Dabei verhindert allerdings das Schutzgitter einen freien Zugriff auf den Presseur. Zudem erschwert das Schutzgitter das Entfernen des Bedruckstoffes vom Presseur. Dies ist allerdings notwendig, um den Presseur oder zumindest den Presseurmantel wechseln zu können.

Die Aufgabe der Erfindung ist es daher, ein gattungsgemäßes Druckwerk und ein gattungsgemäßes Verfahren zum Positionieren eines Schutzgitters vorzuschlagen, bei_ dem das Schutzgitter weder den freien Zugriff auf den Presseur beim Wechseln noch das Entfernen des Bedruckstoffes vom Presseur erschwert.
Gelöst wird die Aufgabe durch die kennzeichnenden Merkmale der Ansprüche 1 und 5.

Demnach ist der zweite Verfahrweg des Schutzgitters kleiner als der Verfahrweg des Presseurs. Damit ist es möglich, dass der Presseur weiter von dem Formzylinder entfernt wird als das Schutzgitter. Dabei ist es sogar möglich, dass der Presseur soweit angehoben wird, dass er nicht mehr mit dem Bedruckstoff in Kontakt steht, während das Schutzgitter nur soweit angehoben wird, dass es noch nicht den Bedruckstoff, welcher nunmehr nur noch über die Leitwalzen des Druckwerkes geführt wird, berührt. In diesem Fall kann die Druckmaschine mit allen anderen Druckwerken weiter drucken, während an dem nicht druckenden Druckwerk der Presseurmantel gewechselt werden kann.

In bevorzugter Ausgestaltung der Erfindung weisen das Schutzgitter und der Presseur eine mechanische Verbindung auf, die federnde Elemente enthält. Auf diese Weise ist es einfach möglich, das Schutzgitter mit dem Presseur zu verfahren, dabei aber einen anderen, etwa einen kürzeren, Verfahrweg vorzusehen.

Von besonderem Vorteil ist es, wenn der zweite Verfahrweg des Schutzgitters durch einen Anschlag begrenzt ist. Dieser Anschlag ist vorteilhafterweise gestellfest, so dass unter allen Umständen ausgeschlossen werden kann, dass das Schutzgitter mit dem Bedruckstoff in Kontakt kommt.

Die Erfindung umfasst weiterhin ein Verfahren zum Positionieren eines Schutzgitters zur Abdeckung eines Einlaufspalts zwischen Formzylinder und Presseur, bei welchem das Schutzgitter entlang eines zweiten Verfahrweges verfahren wird, wenn der Presseur von dem Formzylinder an- oder abgestellt und dabei entlang eines ersten Verfahrweges verfahren wird. Dabei wird das Schutzgitter um eine kleinere Strecke als der Presseur verfahren.

Besonders vorteilhaft lässt sich dieses Positionieren ausführen, wenn das Verfahren des Schutzgitters zumindest während einer bestimmten Zeitspanne mit gleicher Geschwindigkeit wie das Verfahren des Presseurs erfolgt. Dieses ist auf einfache Weise dadurch möglich, dass das Schutzgitter während dieser Zeitspanne relativ zu den Presseurplatten in Ruhe gehalten wird.

In weiterer Ausgestaltung des Verfahrens ist" vorgesehen, dass nach dieser Zeitspanne, in welcher das Schutzgitter mit gleicher Geschwindigkeit wie das Verfahren des Presseurs erfolgt, die Geschwindigkeit im weiteren Verlauf der Verfahrbewegung des Presseurs gesenkt wird. Auf diese Weise wird der Verfahrweg des Schutzgitters kleiner als der des Presseurs gehalten. In bevorzugter Ausgestaltung wird das Schutzgitter gegen Ende der Verfahrbewegung relativ zum Maschinengestell fest gehalten.

Ausführungsbeispiele der Erfindung gehen aus der gegenständlichen Beschreibung, der Zeichnung und den Ansprüchen hervor.

Die einzelnen Figuren der Zeichnung zeigen:
- Fig. 1: Seitenansicht auf den Schnitt durch ein erfindungsgemäßes Druckwerk in Druckposition
- Fig. 2: Ansicht wie in Fig. 1, jedoch mit einem sich in Wartungsposition befindlichem Druckwerk
- Fig. 3: Schnitt III-III gemäß Fig. 2

Fig. 1 zeigt ein erfindungsgemäßes Druckwerk 1, von dessen Druckwerksrahmen das vordere Seitengestell aus Gründen der besseren Übersichtlichkeit nicht dargestellt ist, so dass das hintere Seitengestell 2 sichtbar ist. Über ebenfalls nicht dargestellte Anbauten an die Seitengestelle 2 sind die Leitwalzen 3, 4, 5 drehbar im Druckwerksrahmen gelagert. Über diese Leitwalzen 3, 4, 5 wird der Bedruckstoff 6 in Transportrichtung x durch das Druckwerk 1 geführt. Im in Fig. 1 dargestellten Druckbetrieb wird der Bedruckstoff 6 zusätzlich über den Presseur 7 geführt. Der Presseur 7 ist dabei gegen den Formzylinder 8 angestellt. Dieser Formzylinder 8 rotiert in der Rotationsrichtung R und entnimmt Druckfarbe aus einem Farbreservoir und überträgt diese auf den Bedruckstoff 6. Um den Presseur 7 vom Formzylinder 8 und auch vom Bedruckstoff 6 abheben zu können, aber auch um die Position des Presseurs 7 auf die verschiedenen Umfänge des Formzylinders 8 anpassen zu können, ist der Presseur 7 relativ zum Druckwerksrahmen verschiebbar. Zu diesem Zweck ist der Presseur 7 in Presseurplatten 9, von denen in der Fig. 1 nur die hintere sichtbar ist, drehbar gelagert. An den Presseurplatten 9 sind nicht sichtbare Führungen angebracht, die auf an den Seitengestellen 2 angebrachten Zahnschienen 10 laufen, so dass eine lineare Verfahrbarkeit der Presseurplatten sichergestellt ist. Das Verfahren selbst erfolgt durch Mittel zum Verfahren, welche als Hubantrieb 12 ausgestaltet sein können. Der Hubantrieb 12 wirkt auf eine Zugstange 11. Das dem Hubantrieb 12 abgewandte Ende der Zugstange 11 ist mit der Presseurplatte 9 verbunden. Der Hubantrieb 12 kann beispielweise ein an sich bekannter Spindelantrieb oder auch eine Kolbenzylindereinheit sein. Auch weitere Formen von Hubantrieben sind an dieser Stelle einsetzbar.

Der Einlaufspalt zwischen dem Presseur 7 und dem Formzylinder 8 ist durch ein Schutzgitter 13 abgedeckt. Im dargestellten Druckbetrieb hat die Unterkante des Schutzgitters 13 zur Umfangsfläche des Formzylinders 8 einen geringen Abstand von maximal 5 mm. Das Schutzgitter 13 ist beidendig an Kurvenstücken 14 befestigt. Diese Kurvenstücke 14 werden von Rollen geführt, die zwischen den Befestigungen 15 und dem Hebelarm 16 angebracht sind. Der Hebelarm 16 ist in einer Seitenplatte 17 drehbar gelagert. In diesem Drehpunkt ist zusätzlich ein Lenker 18 drehbar gelagert. An einem Ende des Lenkers 18 ist eine Verbindungsstange 19 gelenkig angebracht, die die Drehbewegung des Lenkers 18 auf das Kurvenstück 14 überträgt, so dass letztendlich das Schutzgitter 13 durch eine Drehung des Lenkers 18 eine Bewegung auf einer Kreisbahn konzentrisch um den Presseur 7 herum vollführen kann. Der Lenker 18 wiederum wird durch eine am Seitengestell 2 befestigte Führung 20 in eine Drehbewegung versetzt. Dazu trägt der Lenker 18 an seinem der Verbindungsstange 19 abgewandten Ende eine Rolle oder einen Gleitstein, die oder der bei einer Hubbewegung der Seitenplatte 17 entlang der Führung 20 verläuft. Die Führung 20 ist dabei so geformt, dass bei einem Anheben der Seitenplatte 17, die über eine bestimmte Hubstrecke gemeinsam mit der Presseurplatte 9 anhebbar ist, auch das Schutzgitter 13 entlang einer Rechtskurve bewegt wird. In einer Ausführung der Erfindung, bei der der Formzylinder 8 links herum rotiert, bewegt sich das Schutzgitter entsprechend auf einer Linkskurve. Insgesamt wird auf diese Weise auch bei verschieden großen Formzylindern 8, die verschiedene Höhenlagen des Presseurs 7 und damit des Schutzgitters 13 notwendig machen, der Abstand zwischen der Unterkante des Schutzgitters 13 und dem Formzylinder kleiner als 5 mm gehalten.

Der Arm 16 weist an seiner dem Schutzgitter abgewandten Seite eine Führungsnut 21 auf, in der eine an der Presseurplatte 9 befestigte Rolle 22 läuft. Wird nun die Presseurplatte 9 relativ zur Seitenplatte 17 verschoben, so läuft die Rolle 22 die Führungsnut 21 entlang, die derart ausgeformt ist, dass dann das untere Ende des Hebelarms 16 und damit das Schutzgitter 13 vom Presseur 7 abgeschwenkt wird. In einer anderen Ausführungsform der Erfindung kann aber auch die Führungsnut 21 am Seitengestell 2 befestigt sein. Der Hebelarm 16 trägt in diesem Fall die Rolle 22, welche dann in der Führungsnut 21 läuft und den Hebelarm 16 entsprechend des Verlaufs der Führungsnut 21 bewegt. In dieser Ausführungsform wird der Hebelarm 16 unmittelbar mit dem Anheben der Presseurplatte 9 von dem Presseur 7 abgeschwenkt.

Wird nun die Presseurplatte 9 angehoben, so wird zunächst die Seitenplatte 17, die, wie aus der Fig. 2 ersichtlich, über Federn 23 an der Presseurplatte 9 aufgehängt ist, zunächst mit angehoben. Die Rolle des Lenkers 18 läuft, wie bereits beschrieben, entlang der Führung 20. Nach einer gewissen Hubstrecke stößt die Seitenplatte 17 gegen einen am Seitengestell 2 befestigten und in der Fig. 2 nicht sichtbaren Anschlag 24. Die Presseurplatte 9 kann weiter aufwärts bewegt werden, während die Seitenplatte 17 in ihrer eingenommenen Position verbleibt. Auf diese Weise kann der Presseur 7 vom Bedruckstoff 6 abgehoben werden, während das Schutzgitter 13 unterhalb des Bedruckstoffes 6 verbleibt. Diese Situation ist in Fig. 2 dargestellt. Hat der Presseur 7 seine dargestellte, obere Neutralposition erreicht, in der er einen größeren Abstand zum Bedruckstoff 6 eingenommen hat, können Wartungsarbeiten, beispielsweise das Wechseln des Presseurmantels, durchgeführt werden, während der Bedruckstoff weiterhin über die Leitwalzen 3, 4, 5 ungehindert durch das Druckwerk geführt werden kann. Der Bedruckstoff 6 kann also, während das gezeigte Druckwerk 1 gewartet oder für einen anderen Druckauftrag gerüstet wird, von anderen Druckwerken oder anderen Verarbeitungsmaschinen bedruckt und verarbeitet werden.

Die Fig. 3 zeigt einen Ausschnitt der Seitenansicht auf das Druckwerk 1, das sich in der in Fig. 2 dargestellten Position befindet. Aus dieser Figur ist die Weise ersichtlich, auf die die Presseurplatte 9 und die Seitenplatte 17 miteinander verbunden sind. An der Unterkante der Seitenplatte 17 ist im wesentlichen rechtwinklig ein Platte 25 befestigt. An der Platte wiederum sind zwei Haken 26, von denen nur einer sichtbar ist, eingeschraubt. In die Haken 26 sind Federn 23 eingehängt. Die anderen Enden der Federn 23 sind an Bolzen 27 befestigt, welche an den Presseurplatten 9 befestigt sind. Die Länge der Federn 23 ist so bestimmt, dass sie auch in zusammen gezogenem Zustand, also beispielsweise wenn das Druckwerk in Druckposition ist, noch leicht unter Zugspannung stehen.

Zum Erreichen der dargestellten Position wird zunächst die Presseurplatte 9 mithilfe des Hubantriebes 12 angehoben. Über die Federn 23 wird ebenso die Seitenplatte 17 angehoben. Nach einer gewissen Hubstrecke stößt die Platte 25 gegen den gestellfesten Anschlag 24, so dass sich die Seitenplatte 17 nicht weiter aufwärts bewegen lässt. Die Position des Anschlags 24 ist auf eine Höhe festgelegt, so dass das Schutzgitter 13 unterhalb des Bedruckstoffes 6 verbleibt. Die Presseurplatte 9 kann jedoch weiter angehoben werden, bis der Presseur 7 einen für Wartungsarbeiten ausreichenden Abstand zum Bedruckstoff 6 hat.

| **Bezugszeichenliste** | |
|---|---|
| 1 | Druckwerk |
| 2 | Seitengestell |
| 3 | Leitwalze |
| 4 | Leitwalze |
| 5 | Leitwalze |
| 6 | Bedruckstoff |
| 7 | Presseur |
| 8 | Formzylinder |
| 9 | Presseurplatte |
| 10 | Zahnschiene |
| 11 | Zugstange |
| 12 | Hubantrieb |
| 13 | Schutzgitter |
| 14 | Kurvenstück |
| 15 | Befestigung |
| 16 | Hebelarm |
| 17 | Seitenplatte |
| 18 | Lenker |
| 19 | Verbindungsstange |
| 20 | Führung |
| 21 | Führungsnut |
| 22 | Rolle |
| 23 | Feder |
| 24 | Anschlag |
| 25 | Platte |
| 26 | Haken |
| 27 | Bolzen |
| R | Rotationsrichtung des Formzylinders |
| x | Transportrichtung des Bedruckstoffes |

## Patentansprüche

1. Druckwerk (1) mit einem Presseur (7),
- bei dem (1) der Presseur (7) drehbar in Presseurplatten (9) gelagert ist,
- bei dem die Presseurplatten (9) eines ersten Verfahrweges linear verfahrbar sind, so dass der Presseur entlang gegen einen Formzylinder (8) anstellbar und von diesem wieder abstellbar ist und
- bei dem (1) zusätzlich zumindest ein Schutzgitter (13) zur Abdeckung des Walzenspaltes zwischen Presseur (7) und Formzylinder (8) vorhanden ist,
- welches (13) .entlang eines zweiten Verfahrweges verfahrbar ist, wobei das Schutzgitter (13) zunächst gemeinsam mit den Presseurplatten (9) verfahrbar ist,
**dadurch gekennzeichnet, dass**
- der zweite Verfahrweg des Schutzgitters (13) kleiner ist als der erste Verfahrweg der Presseurplatten (9).

2. Druckwerk (1) nach dem vorstehenden Anspruch,
**dadurch gekennzeichnet, dass**
das Schutzgitter (13) und die Presseurplatten (9) eine mechanische Verbindung aufweisen, welche federnde Elemente (23) enthält.

3. Druckwerk (1) nach einem der vorstehenden Ansprüche,
**dadurch gekennzeichnet, dass**
der zweite Verfahrweg des Schutzgitters (13) durch einen Anschlag (24) begrenzt ist.

4. Druckwerk (1) nach vorstehendem Anspruch,
**dadurch gekennzeichnet, dass**
der Anschlag (24) am Druckwerksrahmen befestigt ist.

5. Verfahren zum Positionieren eines Schutzgitters (13), welches zur Abdeckung des Walzenspalts zwischen Formzylinder (8) und Presseur (7) dient,
- bei welchem das Schutzgitter (13) entlang eines zweiten Verfahrweges verfahren wird, wenn Presseurplatten (9), in welchen der Presseur (7) gelagert ist und mit welchen der Presseur (7) an dem oder von dem Formzylinder (8) an- oder abgestellt wird, entlang eines ersten, linearen Verfahrweges relativ zum Seitengestell (2) verfahren werden,
**dadurch gekennzeichnet, dass**
das Schutzgitter um eine kleinere Strecke als die Presseurplatten (9) verfahren wird.

6. Verfahren nach dem vorstehenden Anspruch,
**dadurch gekennzeichnet, dass**
das Verfahren des Schutzgitters (13) zumindest während einer bestimmten Zeitspanne mit gleicher Geschwindigkeit wie das Verfahren der Presseurplatten (9) erfolgt.

7. Verfahren nach dem vorstehenden Anspruch,
**dadurch gekennzeichnet, dass**
das Verfahren des Schutzgitters (13) während einer weiteren Zeitspanne mit einer geringeren Geschwindigkeit wie das Verfahren der Presseurplatten (9) erfolgt.

8. Verfahren nach einem der beiden vorstehenden Ansprüche,
**dadurch gekennzeichnet, dass**
das Schutzgitter (13) während einer weiteren Zeitspanne relativ zum Maschinengestell stillsteht.

## Claims

1. Printing unit (1) having an impression roller (7),
- in which printing unit (1) the impression roller (7) is mounted rotatably in impression-roller plates (9),
- in which the impression-roller plates (9) of a first displacement path can be displaced linearly, with the result that the impression roller can be thrown onto a forme cylinder (8) and thrown off it again along the former, and
- in which printing unit (1) there is additionally at least one protective grille (13) to cover the roll nip between the impression roller (7) and the forme cylinder (8),
- which protective grille (13) can be displaced along a second displacement path, it being possible for the protective grille (13) to be displaced first of all jointly with the impression-roller plates (9),
**characterized in that**
- the second displacement path of the protective grille (13) is smaller than the first displacement path of the impression-roller plates (9).

2. Printing unit (1) according to the preceding claim, **characterized in that** the protective grille (13) and the impression-roller plates (9) have a mechanical connection which comprises sprung elements (23).

3. Printing unit (1) according to one of the preceding claims, **characterized in that** the second displacement path of the protective grille (13) is delimited by a stop (24).

4. Printing unit (1) according to the preceding claim, **characterized in that** the stop (24) is fastened to the printing-unit frame.

5. Method for positioning a protective grille (13) which serves to cover the roll nip between the forme cylinder (8) and the impression roller (7),
- in which the protective grille (13) is moved along a second displacement path if impression-roller plates (9), in which the impression roller (7) is mounted and by way of which the impression roller (7) is thrown onto and off from the forme cylinder (8), are moved along a first, linear displacement path relative to the side frame (2),
**characterized in that** the protective grille is moved by a smaller distance than the impression-roller plates (9).

6. Method according to the preceding claim, **characterized in that** the movement of the protective grille (13) takes place, at least during a defined time period, at the same speed as the movement of the impression-roller plates (9).

7. Method according to the preceding claim, **characterized in that** the movement of the protective grille (13) takes place, during a further time period, at a lower speed than the movement of the impression-roller plates (9).

8. Method according to one of the two preceding claims, **characterized in that** the protective grille (13) is at a standstill relative to the machine frame during a further time period.

## Revendications

1. Dispositif d'impression (1) avec un presseur (7),
- dans lequel (1) le presseur (7) est logé d'une manière tournante dans des plaques de presseur (9),
- dans lequel les plaques de presseur (9) d'un premier chemin de déplacement sont déplaçables linéairement, de sorte que le presseur est applicable le long contre un cylindre porteclichés (8) et peut être écarté à nouveau de celui-ci et
- dans lequel (1) est prévue additionnellement au moins une grille de protection (13) pour couvrir la fente de cylindre entre le presseur (7) et le cylindre porteclichés (8),
- qui (13) est déplaçable le long d'un deuxième chemin de déplacement, où la grille de protection (13) est déplaçable d'abord conjointement avec les plaques de presseur (9),
**caractérisé en ce que**
- le deuxième chemin de déplacement de la grille de protection (13) est plus petit que le premier chemin de déplacement des plaques de presseur (9).

2. Dispositif d'impression (1) selon la revendication précédente,
**caractérisé en ce que** la grille de protection (13) et les plaques de presseur (9) présentent une liaison mécanique qui contient des éléments élastiques (23).

3. Dispositif d'impression (1) selon l'une des revendications précédentes,
**caractérisé en ce que** le deuxième chemin de déplacement de la grille de protection (13) est délimité par une butée (24).

4. Dispositif d'impression (1) selon la revendication précédente,
**caractérisé en ce que** la butée (24) est fixée au cadre du dispositif d'impression.

5. Procédé de positionnement d'une grille de protection (13), qui sert à recouvrir la fente de cylindre entre le cylindre porteclichés (8) et le presseur (7),
- où la grille de protection (13) est déplacée le long d'un deuxième chemin de déplacement lorsque les plaques de presseur (9), dans lesquelles est logé le presseur (7) et au moyen desquelles le presseur (7) est appliqué ou éloigné du cylindre porteclichés (8), sont déplacées le long d'un premier chemin de déplacement linéaire relativement au bâti latéral (2),
**caractérisé en ce que** la grille de protection est déplacée sur un plus petit trajet que les plaques de presseur (9).

6. Procédé selon la revendication précédente,
**caractérisé en ce que** le déplacement de la grille de protection (13), au moins pendant un laps de temps défini,
a lieu à la même vitesse que le déplacement des plaques de presseur (9).

7. Procédé selon la revendication précédente,
**caractérisé en ce que** le déplacement de la grille de protection (13) a lieu pendant un autre laps de temps à une vitesse plus réduite que le déplacement des plaques de presseur (9).

8. Procédé selon l'une des deux revendications précédentes,
**caractérisé en ce que** la grille de protection (13) est immobile pendant un autre laps de temps relativement au bâti de machine.
